# DEMANDE DE BREVET EUROPEEN

(11) **EP 2 706 522 A1**
(43) Date de publication de la demande: **12.03.2014**
(21) Numéro de dépôt: 13183122.4
(22) Date de dépôt: 05.09.2013
(51) Int. Cl.: G09F 23/00, B65D 23/08, G09F 3/00, G09F 3/02

(54) **Manchon étirable d'étiquetage présentant une pochette d'insertion d'un objet**

(30) Priorité: 05.09.2012 FR 1258259
(71) Demandeur: Decomatic S.A., 38290 La Verpillière (FR)
(72) Inventeur: Allegre, Jean-Luc, 38460 Trept (FR); Bugnet, Sylvie, 38138 Les Côtes D'Arey (FR)
(74) Mandataire: Thibault, Jean-Marc

(57) **Abrégé**

L'invention concerne un manchon étirable d'étiquetage pour un emballage, comportant une première partie tubulaire (**5**) et une deuxième partie (**7**) intacte fixée à la première partie (**5**) par au moins une première et une deuxième lignes de fixation permanente (**8**, **8₁**) écartées l'une de l'autre de sorte qu'entre ces deux lignes de fixation permanente, la première et la deuxième parties délimitent entre elles un logement pour l'introduction d'un objet (**12**) accessible par au moins une ouverture (**13**). La deuxième partie (**7**) possède une dimension supérieure à la dimension de la première partie (**5**) correspondante prise entre les deux lignes de fixation permanente (**8**, **8₁**), selon une valeur supérieure ou égale à 2 % en relation de la taille de l'objet (**12**) à insérer à l'intérieur du logement.

## Description

La présente invention a pour objet un manchon étirable destiné à être placé autour d'un emballage tel qu'une boîte, récipient, bidon ou pot par exemple en vue de constituer un support d'informations au sens général.

L'objet de l'invention concerne plus précisément un manchon d'étiquetage pourvu d'un logement permettant l'insertion facile d'un objet tel qu'une carte à puce, un document publicitaire, notice explicative, une fiche informative, un échantillon ou un objet de type publicitaire par exemple.

De manière classique, un manchon étirable d'étiquetage est conformé pour s'adapter sur le pourtour d'un emballage et présente ainsi une forme générale tubulaire ou cylindrique. Un tel manchon d'étiquetage présente un périmètre de l'ordre du périmètre de l'emballage c'est-à-dire sensiblement égal ou de préférence légèrement inférieur au périmètre de l'emballage pour s'adapter par élasticité autour de l'emballage.

De manière avantageuse, la surface de ces manchons est utilisée pour constituer un support d'informations c'est-à-dire une surface servant au décor et/ou à l'impression d'indications relatives à l'emballage incluant éventuellement son mode d'emploi.

Dans certaines applications, il apparaît le besoin d'équiper de tels manchons d'un objet tel qu'un échantillon ou un document par exemple en papier se présentant sous la forme d'un feuillet, d'une liasse ou d'un livret.

Le brevet FR 2 761 953 a proposé un manchon réalisé à partir d'un film en matière plastique étirable présentant une première partie tubulaire adaptée pour être enfilée autour de l'emballage à partir d'un bord d'engagement. Ce manchon comporte une deuxième partie telle qu'un film rapporté soudé selon trois de ses côtés pour former une pochette de logement d'un objet.

Pour éviter l'opération visant à rapporter une pochette sur la partie tubulaire, le brevet FR 2 851 071 propose de réaliser un tel manchon étirable à l'aide de deux feuilles entre lesquelles est placée une couche adhésive de manière à solidariser les feuilles ensemble, à l'exception d'une zone dépourvue de la couche adhésive. Cette zone libre entre les deux feuilles définit un espace intercalaire d'insertion d'un objet. Cet espace intercalaire est accessible depuis un ou les deux côtés du manchon.

L'inconvénient principal des manchons décrits ci-dessus concerne la difficulté à insérer l'objet dans le logement alors que le manchon est monté autour d'un emballage. En effet, compte tenu du taux de serrage pour maintenir le manchon autour de l'emballage, il apparaît difficile d'écarter le film externe pour permettre l'insertion ou le retrait de l'objet du logement sans risquer de détériorer la poche.

Il est également connu par la demande de brevet FR 2 859 462, un dispositif d'emballage comportant un manchon étirable rendu solitaire d'un sachet présentant une ouverture pour l'introduction d'un objet. Un tel dispositif d'emballage ne présente pas de difficultés particulières pour la mise en place et le retrait de l'objet car le sachet, compte tenu de son montage articulé autour du manchon, n'est pas tributaire du taux de serrage du manchon autour de l'emballage. Cependant, un tel dispositif d'remballage présente un inconvénient lié au caractère mobile du sachet par rapport au manchon, ou à la nécessité de fixer le sachet au manchon après l'insertion de l'objet à l'intérieur du sachet.

Il est également connu que les demandes de brevet WO 02/00518 et EP 0 755 867, un manchon d'étiquetage pour un emballage, réalisé en une matière plastique thermorétractable. Un tel manchon comporte un volet adapté pour former une poche d'insertion d'un objet plat qui est récupéré par déchirage du volet selon des lignes de prédécoupe.

Cette technique impose d'insérer l'objet plat dans le manchon avant son montage sur l'emballage qui est finalisé par une opération de thermorétractation. Outre le fait que cette technique présente de nombreux inconvénients, cette technique pose un problème dans certaines applications dans lesquelles il apparaît le besoin de pouvoir insérer ou retirer l'objet plat du manchon alors que le manchon est déjà monté autour de l'emballage.

L'objet de l'invention vise à remédier aux inconvénients des solutions techniques de l'art antérieur en proposant un manchon étirable muni d'un logement pour un objet, conçu pour faciliter les opérations d'insertion de l'objet à l'intérieur du logement et de retrait de l'objet du logement alors que le manchon est monté autour d'un emballage, tout en présentant des opérations de fabrication et de mise en oeuvre relativement simples à mener à bien.

Pour atteindre un tel objectif, le manchon étirable d'étiquetage pour un emballage est réalisé à partir d'au moins un film ou une gaine en matière plastique étirable comportant une première partie tubulaire présentant une hauteur définie entre un premier bord d'extrémité et un deuxième bord d'extrémité opposé et adaptée pour être enfilée autour de l'emballage à partir d'un bord d'extrémité dit d'engagement, et une deuxième partie intacte sur toute sa surface en présentant une hauteur sensiblement identique à la hauteur de la première partie tubulaire, cette deuxième partie étant fixée à la première partie par au moins une première et une deuxième lignes de fixation permanente écartées l'une de l'autre de sorte qu'entre ces deux lignes de fixation permanente, la première et la deuxième parties délimitent entre elles un logement pour l'introduction d' un objet accessible par au moins une ouverture.

Selon l'invention, la deuxième partie possède une dimension supérieure à la dimension de la première partie correspondante prise entre les deux lignes de fixation permanente, selon une valeur supérieure ou égale à 2 % en relation de la taille de l'objet à insérer à l'intérieur du logement, une troisième ligne de fixation permanente étant aménagée selon une direction sécante aux première et deuxième lignes de fixation permanente de sorte que le logement se trouve fermé sur trois de ses côtés, la deuxième partie présentant au moins un pli s'étendant sensiblement parallèlement aux première et deuxième lignes de fixation permanente, et/ou des fronces entre les première et deuxième lignes de fixation permanente.

De plus, le manchon selon l'invention peut présenter en outre en combinaison au moins l'une et/ou l'autre des caractéristiques additionnelles suivantes :
- la ligne de fixation permanente est une soudure ou une matière adhésive permanente,
- au moins les deux extrémités voisines des première et deuxième lignes de fixation permanente délimitant l'ouverture d'accès au logement sont pourvues d'un système de renfort,
- le logement est fermé sur trois de ses côtés de sorte que l'ouverture d'accès se trouve située à proximité du bord d'engagement,
- la deuxième partie est un film rapporté sur la première partie ou un prolongement de la première partie,
- la deuxième partie possède une forme tubulaire entourant la première partie ou est un film entourant partiellement la première partie, une couche adhésive étant disposée entre la première partie et la deuxième partie de manière à les solidariser mutuellement à l'exception d'une zone dépourvue de la couche adhésive dont au moins une partie forme le logement pour l'objet,
- la deuxième partie présente au-delà de l'ouverture d'accès au logement, une jupe de protection pour l'objet inséré à l'intérieur du logement,
- la deuxième partie possède une dimension supérieure à la dimension de la première partie correspondante prise entre les deux lignes de fixation permanente, selon une valeur comprise entre 2 % et 70 % et de préférence comprise entre 2 % et 8 % pour un objet de type document.

Un autre objet de l'invention concerne un emballage équipé sur son pourtour d'un manchon étirable d'étiquetage présentant un logement délimité par trois lignes de fixation permanente et dans lequel un objet est inséré, au moins un pli s'étendant sensiblement parallèlement aux première et deuxième lignes de fixation permanente, et/ou des fronces entre les première et deuxième lignes de fixation permanente.

Diverses autres caractéristiques ressortent de la description faite ci-dessous en référence aux dessins annexés qui montrent, à titre d'exemples non limitatifs, des formes de réalisation de l'objet de l'intention.
La **Figure 1** est une vue en perspective d'un premier exemple de réalisation d'un manchon étirable.
La **Figure 2** est une vue en demi-coupe transversale du manchon illustré à la **Fig. 1****.**
La **Figure 3** illustre une autre variante de réalisation d'un manchon étirable pourvu d'un logement fermé sur trois de ses côtés et présentant des fronces.
La **Figure 4** illustre une autre variante de réalisation d'un manchon étirable pourvu d'un logement fermé sur trois de ses côtés et présentant un pli.
La **Figure 5** illustre une autre variante de réalisation du manchon étirable mettant en oeuvre au moins deux films complexés partiellement entre eux.
La **Figure 6** illustre une autre variante de réalisation d'un manchon dont le logement est accessible par le côté.

Tel que cela ressort des **Fig. 1** et **2****,** l'objet de l'invention concerne un manchon étirable d'étiquetage **1** destiné à être placé autour d'un emballage **2** tel qu'une boîte, un récipient, un bidon, une bouteille, un pot, etc.

Un tel manchon **1** est conformé pour s'adapter sur le pourtour de l'emballage **2** et présente ainsi une forme générale tubulaire ou cylindrique. Un tel manchon d'étiquetage **1** présente un périmètre de l'ordre du périmètre de l'emballage **2** c'est-à-dire sensiblement égal ou de préférence légèrement inférieur au périmètre de l'emballage **2** pour s'adapter par élasticité autour de l'emballage **2.** Ainsi, le manchon d'étiquetage **1** possède un taux de serrage calculé à partir des périmètres du manchon d'étiquetage **1** et de l'emballage **2.**

Le manchon d'étiquetage **1** présente un contour fermé ou une forme sensiblement cylindrique ou tubulaire, délimité par un premier bord d'extrémité **1₁,** appelé par la suite bord d'extrémité et un deuxième bord d'extrémité opposé **1₂,** dit bord d'engagement destiné à être utilisé comme le bord d'entrée à partir duquel le manchon d'étiquetage est enfilé sur l'emballage **2.**

Ce manchon d'étiquetage **1** est réalisé à partir d'au moins un film ou une gaine en une matière plastique étirable. De préférence, et de manière classique, le manchon d'étiquetage **1** comporte une impression afin de constituer un support d'informations pour des indications relatives en particulier au contenu de l'emballage **2.**

Ce manchon d'étiquetage **1** comporte une première partie tubulaire ou cylindrique **5** formant une sorte de bracelet ou un corps en contact avec l'emballage par sa face interne **5₁.** Cette première partie tubulaire **5** présente comme expliqué ci-dessus, un périmètre de l'ordre du périmètre de l'emballage **2** c'est-à-dire sensiblement égal ou de préférence légèrement inférieur au périmètre de l'emballage **2** pour assurer le montage par élasticité du manchon **1** autour de l'emballage **2.** Cette première partie tubulaire **5** possède une hauteur définie entre le premier bord d'extrémité **1₁** et le deuxième bord d'extrémité **1₂.**

Le manchon d'étiquetage **1** comporte également une deuxième partie **7** fixée à la première partie **5** à l'aide d'au moins une première 8 et d'une deuxième **8₁** lignes de fixation permanente écartées l'une de l'autre de manière à délimiter entre elles, un logement **11** pour un objet **12,** accessible par au moins une et dans l'exemple illustré à la **Fig. 1****,** deux ouvertures **13.** Le logement **11** est donc délimité entre la face externe **5₂** de la première partie **5** et la face interne **7₁** de la deuxième partie **7** tournée ou orientée vers la face externe **5₂** de la première partie **5.** De manière classique, l'objet **12** est inséré dans le logement **11** alors que le manchon **1** est monté autour de l'emballage **2.**

Cette deuxième partie **7** est intacte sur toute sa surface, c'est-à-dire qu'elle ne comporte pas de prédécoupes ou de découpes afin de ne pas présenter d'amorce de déchirage lors de l'introduction ou du retrait de l'objet **12.** Il est à noter que cette deuxième partie **7** peut être ou non imprimée sur au moins une face.

Conformément à l'invention, la deuxième partie **7** possède une dimension ou largeur supérieure à la dimension ou largeur de la première partie **5** correspondante prise entre les première **8** et deuxième **8₁** lignes de fixation permanente, selon une valeur supérieure ou égale à 2 % en relation de la taille de l'objet **12** à insérer à l'intérieur du logement **11 (****Fig. 2****).** En d'autres termes, la dimension **I₁** ou largeur de la deuxième partie **7** prise entre les deux lignes de fixation permanente **8, 8₁** est supérieure d'au moins 2 % par rapport à la dimension **I₂** ou largeur de la première partie **5** prise entre les deux lignes de fixation permanente **8, 8₁.**

Bien entendu, les largeurs **I₂, I₁** de la première partie **5** et de la deuxième partie **7** sont prises selon des directions identiques et en des points identiques au niveau des lignes de fixation permanente **8, 8₁** pour pouvoir être comparées, et sans l'application d'un effort sur la première partie **5** et la deuxième partie **7.**

Par ailleurs, il est à noter que la deuxième partie **7** présente une hauteur sensiblement identique à la hauteur de la première **partie 5.** En d'autres termes, les bords transversaux **7a, 7b** de la deuxième partie **7** s'étendent sensiblement dans les plans passant respectivement par les premier **1₁** et deuxième **1₂** bords d'extrémité de la première partie **5.** Cette deuxième partie **7** est un film rapporté sur la première partie **5** ou avantageusement un prolongement de la première partie **5.** Selon cette dernière variante de réalisation, la première partie **5** et la deuxième partie **7** sont obtenues à partir d'un même film.

Du fait de la largeur supérieure de la deuxième partie **7,** par rapport à la largeur de la première partie **5,** la deuxième partie **7** est écartée de la première partie **5** entre les deux lignes de fixation permanente **8, 8₁.** Le volume entre les première et deuxième parties **5, 7** pris entre les deux lignes de fixation permanente **8, 8₁** délimite ainsi le logement **11.** Il doit être compris que la surlargeur de la deuxième partie **7** par rapport à la première partie **5** est déterminée en fonction de la taille de l'objet **12** à insérer. A cet égard, il est avantageux que la surlargeur de la deuxième partie **7** soit déterminée de manière que cette deuxième partie **7** s'adapte par élasticité autour de l'objet **12.**

Avantageusement, la deuxième partie **7** possède une dimension ou une largeur supérieure à la dimension de la première partie **5** correspondante, selon une valeur comprise entre 2 % et 70 % et de préférence comprise entre 2 % et 8 % pour un objet **12** de type document. Ainsi, même lorsque le manchon **1** est enfilé autour de l'emballage **2,** c'est-à-dire que la première partie **5** entoure l'emballage **2,** il s'avère possible sans difficulté de mettre en place un objet **12** à l'intérieur du logement **11** et de le retirer tout aussi facilement, dans la mesure où la deuxième partie **7** est moins étirée que la première partie **5**. De plus, l'objet **12** se trouve maintenu en position à l'aide de la deuxième partie **7** qui évite à l'objet **12** de glisser hors du logement **11.**

Dans l'exemple de réalisation illustré à la **Fig. 1****,** les deux lignes de fixation permanente **8, 8₁,** sont réalisées parallèlement entre elles et perpendiculairement aux bords d'extrémité **1₁, 1₂.** Selon cet exemple, les deux lignes de fixation permanente **8, 8₁** sont réalisées au niveau des bords de la deuxième partie **7,** qui s'étendent perpendiculairement aux bords d'extrémités **1₁, 1₂.** Bien entendu, comme cela sera montré dans la suite de la description, il peut être envisagé de réaliser les deux lignes de fixation permanente à distance des bords de la deuxième partie **7.** Selon cet exemple de réalisation, le logement **11** comporte deux ouvertures d'accès **13** aménagées chacune entre les extrémités voisines des lignes de fixation permanente **8, 8₁.** Bien entendu, la forme et l'orientation des lignes de fixation permanente **8, 8₁** peuvent être différentes.

Conformément à l'invention illustrée à la **Fig. 3****,** la deuxième partie **7** est fixée à la première partie **5** à l'aide d'une troisième ligne de fixation permanente **8₂** aménagée selon une direction sécante aux première et deuxième lignes de fixation permanente **8, 8₁** de sorte que le logement **11** se trouve fermé sur trois de ses côtés. Selon la variante de réalisation illustrée, les trois lignes de fixation permanente **8, 8₁, 8₂** sont contigües ou reliées entre elles, en présentant une forme générale en U de sorte que le logement **11** est hermétiquement fermé selon trois de ses côtés. Bien entendu, les lignes de fixations permanentes **8, 8₁** et/ou **8₂** peuvent être réalisées de manière discontinue. Selon cette variante de réalisation, le logement **11** se trouve fermé partiellement selon l'un et/ou l'autre de ses côtés. La position des lignes de fixation permanente **8, 8₁, 8₂** est choisie en fonction de la taille souhaitée pour le logement **11.**

Avantageusement, la troisième ligne de fixation permanente **8₂** s'étend à proximité du premier bord d'extrémité **1₁** et parallèlement à ce premier bord d'extrémité de sorte que l'ouverture d'accès **13** au logement **11** se trouve située à proximité du bord d'engagement **1₂.** En partant de l'hypothèse que le manchon étirable **1** est enfilé sur un emballage **2** positionné dans une position correspondant à sa position ultérieure d'utilisation, le logement **11** se trouve ainsi fermé à sa partie haute, empêchant les liquides et en particulier l'eau de pénétrer à l'intérieur du logement **11** et protège ainsi l'objet **12** contre une altération éventuelle. Le logement **11** présente ainsi un caractère étanche.

Dans l'exemple de réalisation illustré à la **Fig. 3****,** la deuxième partie **7** présente au niveau de la troisième ligne de fixation permanente **8₂** des fronces **15** réparties plus ou moins localement et régulièrement entre les première et deuxième lignes de fixation permanente **8, 8₁.** Ces fronces **15** apparaissent en raison de la réalisation de la troisième ligne de fixation permanente **8₂** et de la différence de largeur entre la première partie **5** et la deuxième partie **7,** prise entre les deux lignes de fixation permanente **8, 8₁.** Ces fronces **15** s'étendent ainsi à partir de la troisième ligne de fixation permanente **8₂** en direction de l'ouverture d'accès **13** située en regard.

Il est à noter que dans l'exemple illustré à la **Fig. 3****,** les lignes de fixation permanente **8, 8₁, 8₂** sont réalisées à distance des bords de la deuxième partie **7.** Bien entendu, il peut être envisagé que les lignes de fixation permanente **8, 8₁, 8₂** soient réalisées au niveau des bords de la deuxième partie **7.** Ainsi, les première et deuxième lignes de fixation permanente **8, 8₁** sont réalisées au niveau des bords de la deuxième partie s'étendant perpendiculairement aux bords d'extrémité **1₁, 1₂** comme illustré à la **Fig. 1****,** tandis que la troisième ligne de fixation permanente **8₂** est réalisée au niveau par exemple du bord transversal **7a** de la deuxième partie **7.**

Selon une variante de réalisation, la deuxième partie **7** présente au-delà de l'ouverture d'accès **13** au logement **11,** une jupe de protection **16** pour l'objet **12** inséré à l'intérieur du logement **11.** Ainsi, comme cela ressort de la **Fig. 3****,** la jupe de protection **16** s'étend au-delà du logement **11,** en recouvrant l'ouverture **13** pour éviter l'introduction de liquide à l'intérieur du logement **11.** L'étanchéité du logement **11** est ainsi renforcée. Cette jupe de protection **16** facilite la préhension et le soulèvement de la deuxième partie **7.**

La **Fig. 4** illustre un autre exemple de réalisation dans lequel la deuxième partie **7** présente au moins un pli **17** s'étendant sensiblement parallèlement aux première et deuxième lignes de fixation permanente **8₁, 8₂.** Le nombre et la largeur du ou des plis **17** sont choisis pour obtenir une deuxième partie **7** de largeur supérieure à la première partie **5,** comme expliqué ci-dessus. En d'autres termes, toutes les caractéristiques énoncées en relation des **fig. 1 à 3** sont applicables, le ou les plis **17** remplaçant ou complétant les fronces **15.**

Les lignes de fixation permanente **8, 8₁, 8₂** sont réalisées de toute manière appropriée. Par exemple, les lignes de fixation permanente **8, 8₁, 8₂** sont réalisées par des soudures ou par une matière adhésive permanente telle qu'un adhésif permanent ou une colle Hot Melt.

Selon une variante avantageuse de réalisation, les deux extrémités voisines des première et deuxième lignes de fixation permanente **8, 8₁** qui délimitent une ouverture d'accès **13** sont pourvues d'un système de renfort **19** évitant tout déchirement lors de l'accès au logement **11** visant à écarter la deuxième partie **7** par rapport à la première partie **5.** Le système de renfort **19** peut consister en des aplats de soudure ou de matière adhésive permanente, réalisés à chacune des extrémités des première et deuxième lignes de fixation permanente **8, 8₁** comme illustré à la **Fig. 4****.** Selon une variante de réalisation illustrée à la **Fig. 3**, le système de renfort **19** est réalisé par des tronçons de lignes de fixation permanente s'étendant en direction l'un de l'autre à partir des extrémités voisines des première et deuxième lignes de fixation permanente **8, 8₁,** pour fermer en partie l'ouverture d'accès **13.** Ces tronçons de lignes de fixation permanente **19** assurent également une fonction de retenue de l'objet **12** à l'intérieur du logement **11.** Ces tronçons de lignes de fixation permanente **19** sont réalisés par des soudures ou une matière adhésive permanente.

Dans les exemples de réalisation illustrés aux **Fig. 1** à **4****,** la deuxième partie **7** et la première partie **5** sont reliées ensemble localement au moins par les lignes de fixation permanente **8, 8₁** ou **8₂.**

Dans l'exemple illustré à la **Fig. 5**, la première partie **5** et la deuxième partie **7** sont reliées entre elles à l'aide d'une couche adhésive **21** interposées entre les première et deuxième parties de manière à les solidariser mutuellement à l'exception d'une zone **22** dépourvue de la couche adhésive dont au moins une partie forme le logement **11** pour l'objet. Ainsi, les première et deuxième parties **5, 7** ne sont pas liées entre elles par la couche adhésive **21** dans la zone **22** qui est délimitée de part et d'autre par des bords de fixation permanente **23.** Selon cette variante de réalisation, la deuxième partie **7** présente une forme tubulaire entourant complètement la première partie **5** ou est un film rapporté entourant partiellement la première partie **5.**

Bien entendu, la dimension ou largeur de la deuxième partie **7** prise entre les deux bords de fixation permanente **23** est supérieure d'au moins 2 % par rapport à la dimension ou largeur de la première partie **5** prise entre ses deux bords de fixation permanente **23** comme expliqué ci-dessus. A cet égard, la deuxième partie **7** présente au moins un pli **17** dû à la suriargeur par rapport à la première partie **5.**

La zone **22** est à même de constituer le logement **11** de réception pour l'objet **12.** Dans ce cas, les bords de fixation permanente **23** correspondent aux première et deuxième lignes de fixation permanente **8, 8₁.** Cette solution présente l'avantage que les lignes de fixation permanente **8, 8₁** se trouvent formées naturellement par le procédé de fabrication du manchon. Selon ce mode de réalisation, la troisième ligne de fixation permanente **8₂** est rajoutée pour être reliée aux bords de fixation permanente **23** qui forment les première et deuxième lignes de fixation permanente **8, 8₁.** Dans l'exemple illustré à la **Fig. 5****,** seulement une partie de la zone **22** correspond au logement **11** qui se trouve délimité par une première, une deuxième et une troisième lignes de fixation permanente **8, 8₁, 8₂** reliées entre elles pour présenter ensemble une forme générale en U, ces lignes de fixation permanente **8, 8₁, 8₂** étant réalisées de manière supplémentaire par rapport aux bords **23.** Comme expliqué ci-dessus, la réalisation de la troisième ligne de fixation permanente **8₂** conduit à l'apparition de fronces **15.** Bien entendu, en complément ou en remplacement des fronces **15,** des plis **17** pourraient être réalisés.

Il est à noter que dans l'exemple illustré à la **Fig. 5****,** les première et deuxième lignes de fixation permanente **8, 8₁** ne présentent pas la même longueur de sorte que l'ouverture **13** donnant accès au logement **11** s'ouvre en biais par rapport aux bords d'extrémité **1₁, 1₂** du manchon. Bien entendu, l'orientation et les longueurs des lignes de fixation permanente **8, 8₁** peuvent être différentes des exemples illustrés. Par exemple, la **Fig. 6** illustre un exemple de réalisation dans lequel les première et deuxième lignes de fixation permanente **8, 8₁** s'étendent parallèlement entre elles et aux bords d'extrémités **1₁, 1₂** de sorte que le logement **11** s'ouvre par l'ouverture **13** située sur le côté ou selon la hauteur du manchon **1**, à l'opposé de la troisième ligne de fixation permanente **8₂** qui dans l'exemple illustré présente des fronces. La position de l'ouverture **13** sur le côté du manchon facilite les opérations d'introduction et de retrait de l'objet **12.**

Bien entendu, le logement **11** peut s'ouvrir sur n'importe lequel de ses côtés. De plus, il peut être prévu de fermer l'ouverture **13 à** l'aide d'un moyen de fermeture tel qu'un adhésif repositionnable ou non.

L'invention n'est pas limitée aux exemples décrits et représentés car diverses modifications peuvent y être apportées sans sortir de son cadre.

## Revendications

1. **-** Manchon étirable d'étiquetage pour un emballage **(2),** réalisé à partir d'au moins un film ou une gaine en matière plastique étirable comportant une première partie tubulaire **(5)** présentant une hauteur définie entre un premier bord d'extrémité **(1₁)** et un deuxième bord d'extrémité opposé **(1₂)** et adaptée pour être enfilée autour de l'emballage **(2)** à partir d'un bord d'extrémité dit d'engagement **(1₂),** et une deuxième partie **(7)** intacte sur toute sa surface en présentant une hauteur sensiblement identique à la hauteur de la première partie tubulaire **(5),** cette deuxième partie **(7)** étant fixée à la première partie **(5)** par au moins une première et une deuxième lignes de fixation permanente **(8, 8₁)** écartées l'une de l'autre de sorte qu'entre ces deux lignes de fixation permanente, la première et la deuxième parties délimitent entre elles un logement **(11)** pour l'introduction d' un objet **(12)** accessible par au moins une ouverture **(13), caractérisé en ce que** la deuxième partie **(7)** possède une dimension supérieure à la dimension de la première partie **(5)** correspondante prise entre les deux lignes de fixation permanente **(8, 8₁),** selon une valeur supérieure ou égale à 2 % en relation de la taille de l'objet **(12)** à insérer à l'intérieur du logement **(11),** les deux lignes de fixation permanente **(8, 8₁)** étant reliées par une troisième ligne de fixation permanente **(8₂)** aménagée selon une direction sécante aux première et deuxième lignes de fixation permanente **(8, 8₁)** de sorte que le logement **(11)** se trouve fermé sur trois de ses côtés, la deuxième partie **(7)** présentant au moins un pli **(17)** s'étendant sensiblement parallèlement aux première et deuxième lignes de fixation permanente **(8, 8₁)** et/ou des fronces **(15)** entre les première et deuxième lignes de fixation permanente **(8, 8₁).**

2. **-** Manchon étirable selon la revendication 1, **caractérisé en ce que** la ligne de fixation permanente **(8, 8₁, 8₂)** est une soudure ou une matière adhésive permanente.

3. **-** Manchon étirable selon les revendications 1 ou 2, **caractérisé en ce qu'**au moins les deux extrémités voisines des première et deuxième lignes de fixation permanente **(8, 8₁)** délimitant l'ouverture d'accès **(13)** au logement sont pourvues d'un système de renfort **(19).**

4. **-** Manchon étirable selon la revendication 1, **caractérisé en ce que** le logement **(11)** est fermé sur trois de ses côtés de sorte que l'ouverture d'accès **(13)** se trouve située à proximité du bord d'engagement **(1₂).**

5. **-** Manchon étirable selon l'une des revendications 1 à 4, **caractérisé en ce que** la deuxième partie **(7)** est un film rapporté sur la première partie **(5)** ou un prolongement de la première partie **(5).**

6. **-** Manchon étirable selon l'une des revendications 1 à 5, **caractérisé en ce que** la deuxième partie **(7)** possède une forme tubulaire entourant la première partie **(5)** ou est un film entourant partiellement la première partie **(5),** une couche adhésive étant disposée entre la première partie **(5)** et la deuxième partie **(7)** de manière à les solidariser mutuellement à l'exception d'une zone **(22)** dépourvue de la couche adhésive dont au moins une partie forme le logement **(11)** pour l'objet.

7. **-** Manchon étirable selon l'une des revendications 1 à 6, **caractérisé en ce que** la deuxième partie **(7)** présente au-delà de l'ouverture d'accès **(13)** au logement **(11),** une jupe de protection **(16)** pour l'objet **(12)** inséré à l'intérieur du logement.

8. **-** Manchon étirable selon l'une des revendications 1 à 7, **caractérisé en ce que** la deuxième partie **(7)** possède une dimension supérieure à la dimension de la première partie **(5)** correspondante prise entre les deux lignes de fixation permanente **(8, 8₁),** selon une valeur comprise entre 2 % et 70 % et de préférence comprise entre 2 % et 8 % pour un objet **(12)** de type document.

9. **-** Emballage **(2)** équipé sur son pourtour d'un manchon étirable d'étiquetage **(1)** conforme à l'une des revendications 1 à 8, présentant un logement **(11)** délimité par trois lignes de fixation permanente **(8, 8₁, 8₂)** et dans lequel un objet **(12)** est inséré, au moins un pli **(17)** s'étendant sensiblement parallèlement aux première et deuxième lignes de fixation permanente **(8, 8₁),** et/ou des fronces **(15)** entre les première et deuxième lignes de fixation permanente **(8, 8₁).**
